# FASCICULE DE BREVET EUROPEEN

(11) **EP 0 102 277 B1**
(45) Date de publication et mention de la délivrance du brevet: **15.01.1986**
(21) Numéro de dépôt: 83401563.8
(22) Date de dépôt: 28.07.1983
(51) Int. Cl.: G07C 3/14, F42B 33/00

(54) **Installation d'usinage en cinématique continue avec contrôle dimensionnel perfectionné**
Bearbeitungsvorrichtung bei kontinuierlichem Bewegungsablauf mit dimensionaler Steuerung
Continuous-process industrial installation with dimensional control

(30) Priorité: 12.08.1982 FR 8214046
(43) Date de publication de la demande: 07.03.1984
(73) Titulaire: MANUFACTURE DE MACHINES DU HAUT-RHIN S.A. (MANURHIN), F-68060 Mulhouse (FR)
(72) Inventeur: Edelbruck, Pierre, F-68260 Kingersheim (FR); Marmonier, Régis, F-68260 Kingersheim (FR); Melzac, Georges, F-68110 Illzach (FR)
(74) Mandataire: Schrimpf, Robert

## Description

L'invention concerne les installations d'usinage en cinématique continue ; elle s'applique en particulier, mais non exclusivement, aux chaînes de fabrication de munitions d'armes légères.

La « cinématique continue » signifie que les pièces à traiter se déplacent une à une, en séquence continue, sur des roues alvéolées et des postes de travail convenablement aménagés pour se passer lesdites pièces les uns aux autres. De manière connue, une roue alvéolée prend une pièce dans l'un de ses alvéoles, en un point déterminé de sa rotation. En un autre point, elle transfère la pièce à une autre roue alvéolée, ou à un poste de travail, de même, une pièce sortira d'un poste de travail par une roue alvéolée, pour aller vers un autre poste de travail ou vers un réceptacle. L'avantage essentiel de la cinématique continue est d'accroître les cadences de fabrication, tout en réduisant les coûts de production. En revanche, du fait du mouvement permanent des pièces, se posent de délicats problèmes de surveillance de l'installation, ainsi que de métrologie.

La présente invention vient apporter une solution pour assurer une métrologie, un contrôle et aussi une surveillance d'ensemble satisfaisants dans une installation d'usinage de pièces en cinématique continue. L'installation en question comporte :
- un module alimenteur apte à recevoir dans un bac un stock de pièces d'usinage, et à les placer en position prédéterminée sur une roue alvéolée débitrice,
- un module de contrôle apte à définir une cinématique continue des pièces entre une roue alvéolée d'entrée, coopérant avec la roue alvéolée précédente, et sa roue alvéolée de sortie, au moins un barillet de contrôle étant prévu entre les roues alvéolées d'entrée et de sortie pour permettre au moins une opération de mesure, et
- des moyens logiques de commande aptes à superviser et coordonner l'action des modules consécutifs comptetenu de la cinématique continue des pièces.

Dans cette structure, les pièces sont supposées préalablement usinées, au moins en partie. Très souvent, on prévoit, entre le module alimenteur et le module de contrôle, au moins un module de travail, apte à définir une cinématique continue des pièces entre une roue alvéolée amont, coopérant avec la roue alvéolée débitrice, et une roue alvéolée aval, au moins un barillet de travail étant prévu entre les roues alvéolées amont et aval, et ce barillet de travail étant apte à effectuer au moins une opération d'usinage sur les pièces tandis qu'elles transitent par lui.

Selon une caractéristique très générale de l'invention, les moyens logiques de commande sont agencés pour :
a) dans une phase d'étalonnage, admettre des lacunes dans la cinématique continue, en amont du module de contrôle, pour permettre l'insertion d'au moins un étalon minimal et un étalon maximal dans deux desdites lacunes, acquérir les mesures maximale et minimale relatives à ces étalons, pour définir des valeurs de rejet, lesdits étalons étant ensuite enlevés, et
b) par la suite, en production, commander au niveau de la roue alvéolée de sortie l'éjection au rebut des pièces dont la mesure n'est pas comprise entre lesdites valeurs de rejet maximale et minimale.

Cette disposition permet de réaliser de manière rapide et sûre l'étalonnage nécessaire pour le contrôle des pièces.

De préférence, mais non nécessairement, on prévoit une pluralité de paires d'étalons respectivement maximal et minimal (dans chaque paire), à raison d'au moins une paire d'étalons pour chaque mesure dimensionnelle à effectuer.

Selon un aspect plus développé de la présente invention, chaque poste du barillet de contrôle comporte au moins un intermédiaire de mesure tel qu'une cible liée en position à une dimension à mesurer, tandis que lesdits intermédiaires passent lors du mouvement du barillet en relation opérationnelle avec au moins un capteur tel qu'une sonde à courants de Foucault. Le module de contrôle comporte aussi un dispositif de recyclage à roues alvéolées apte à renvoyer sur commande les pièces de la roue alvéolée de sortie à la roue alvéolée d'entrée. En ce cas, le nombre de pas du dispositif de recyclage et le nombre de postes du barillet de travail sont choisis premiers entre eux. Et, de leur côté, les moyens logiques de commande sont agencés pour :
a) en phase étalonnage, admettre un nombre de lacunes supérieur au produit de ces deux nombres, les deux étalons étant insérés dans deux lacunes consécutives, acquérir les mesures maximale et minimale relatives aux deux étalons pour definir des valeurs de rejet pour chaque poste du barillet de contrôle, chaque étalon changeant de poste après être passé par la boucle de recyclage, les étalons étant finalement enlevés, et
b) par la suite, en phase production, commander au niveau de la roue alvéolée de sortie l'éjection au rebut des pièces dont la mesure n'est pas comprise entre lesdites valeurs de rejet maximale et minimale correspondant au poste de contrôle par lequel est passée chaque pièce.

Selon une caractéristique intéressante mais non impérative de l'invention, le module de contrôle comporte des moyens permettant l'introduction sur commande de pièces dans la roue d'entrée, ainsi que des moyens permettant la sortie sur commande de pièces de la roue alvéolée de sortie. Cela peut permettre en phase d'étalonnage, l'insertion et l'extraction automatique des étalons. En phase de production, après création de lacunes convenables, l'insertion de pièces de référence, aux cotes connues, permet de vérifier le bon fonctionnement du module de contrôle (sur commande de l'opérateur).

Très avantageusement, le barillet de contrôle possède au moins une cible embarquée fixe (par rapport à ce barillet) pour chaque mesure à effectuer, de préférence deux cibles fixes embarquées pour chaque mesure. Ceci permet de prendre en compte en temps réel la réponse des moyens électroniques de mesures, et la dérive des moyens mécaniques.

De préférence, l'installation comporte aussi un pupitre de commande et d'étalonnage, et les moyens logiques de commande sont agencés pour permettre, pour chaque poste, et chaque type de mesure, l'affichage de la valeur mesurée en unités internes arbitraires, ainsi qu'en millimètres, compte-tenu de l'étalonnage.

Selon un autre aspect encore de l'invention, les moyens logiques de commande comprennent un dispositif logique de base apte aux fonctions d'acquisition des mesures, d'étalonnage et de correction des mesures en fonction de l'étalonnage, en interaction avec le module de contrôle, ainsi qu'un dispositif logique d'exploitation, en interaction avec les modules d'alimentation, de travail, et de contrôle, pour surveiller l'ensemble de l'installation.

De préférence, le dispositif logique de base est également apte à mettre à jour des coefficients de conversion des mesures en valeurs métriques, ainsi qu'à déterminer la dérive des opérations d'usinage.

Très avantageusement, le dispositif logique de base comporte une mémoire sauvegardée, permettant la conservation des données d'étalonnage.

D'autres aspects de l'invention concernent la structure, décentralisée, du dispositif logique d'exploitation.

Le dispositif logique d'exploitation comporte une structure logique de premier niveau comportant une unité logique pour chacun des modules, et l'unité logique associée au module de contrôle est connectée au dispositif logique de base, tout en étant agencée pour commander l'éjection au rebut des pièces dont la mesure n'est pas comprise entre lesdites valeurs de rejet maximale et minimale.

En outre, le dispositif logique d'exploitation peut comporter aussi une unité logique de second niveau, interconnectée aux unités logiques de premier niveau, ainsi qu'à un pupitre de commande générale.

Ceci permet une grande efficacité non seulement dans la métrologie et le contrôle des pièces, mais aussi dans la surveillance d'ensemble de la machine.

En effet, la présente invention permet tout d'abord d'effectuer un étalonnage complet de la machine, en partant d'une paire d'étalons respectivement, maximal et minimal pour chaque mesure à effectuer, étant observé que le nombre de mesures effectué peut être supérieur au nombre de capteurs présents : chaque capteur peut, en coopérant successivement avec plusieurs cibles associées à chaque poste de contrôle, mesurer successivement plusieurs grandeurs physiques.

Après cette phase d'étalonnage intervient la phase de production. A ce niveau, les cibles embarquées fixes permettent de suivre avec précision les sources d'erreurs éventuelles, qui pourraient intervenir en raison de variations dans la réponse des moyens électroniques de mesure, et surtout en raison de la dérive des moyens mécaniques (usure des paliers, et des outils, notamment).

En complément, il est possible, toujours en phase de production, d'introduire sur commande des pièces de référence de cotes données, ainsi que d'extraire sur commande des pièces qui peuvent être soit des pièces usinées, soit les pièces de référence précitées. L'opérateur dispose ainsi d'un moyen permanent et souple de surveillance du processus d'usinage et de contrôle dimensionnel.

D'autres caractéristiques et avantages de l'invention apparaîtront à la lecture de la description détaillée qui va suivre, ainsi qu'à l'examen des dessins annexés, sur lesquels :
- les figures 1 et 2 sont des vues schématiques, respectivement en élévation et de dessus, d'un groupe de modules constituant une section d'une installation d'usinage selon la présente invention, et comprenant un module alimenteur, un module de travail et un module de contrôle ;
- la figure 3 est une vue partiellement détaillée du module de contrôle MC représenté sur les figures 1 et 2 ;
- la figure 4 est une vue (détaillée d'une autre manière) d'une partie du même module de contrôle ;
- la figure 5 est un diagramme schématique donnant la structure générale des moyens électroniques incorporés à l'installation de la présente invention ;
- la figure 6 est un schéma électrique plus détaillé de l'unité logique de mesure 600 de la figure 5 tandis que les figures 6A à 6D illustrent des organigrammes associés ;
- la figure 7 est un schéma partiellement détaillé montrant la captation des informations de mesure, et la première étape de leur traitement ;
- la figure 8 est un schéma électrique plus général montrant le rassemblement des informations de mesure captées dans le dispositif d'acquisition 800 de la figure 5, tandis que les figures 8A et 8B illustrent des organigrammes associés ;
- la figure 9 est le schéma partiellement détaillé de l'unité centrale d'étalonnage et du pupitre d'étalonnage notés respectivement 900 et 950 sur la figure 5 ; tandis que la figure 9A illustre un organigramme associé ;
- la figure 10 est le schéma de la face avant du pupitre d'étalonnage 950 ; et
- la figure 11 est le schéma général du système logique d'exploitation 500 de la figure 5.

Comme précédemment indiqué, la présente invention concerne des installations d'usinage en cinématique continue, et plus particulièrement les chaînes de fabrication de munitions d'armes légères.

Dans ce domaine, différents moyens ont déjà été décrits, dans les publications-brevets suivants : FR-A-2 346 072, FR-A-2 356 464, FR-A-2 379 335, FR-A-2 376 049, FR-A-2 333 412, FR-A-2 330 476, FR-A-2 475 946, FR-A-2 459 196 et FR-A-2 463 081. Ces descriptions antérieures pourront permettre de mieux comprendre certains des éléments de la présente description détaillée.

### Eléments mécaniques

Si l'on se réfère maintenant aux figures 1 et 2, une section d'une installation d'usinage en cinématique continue comporte :
- un module alimenteur MA, apte à recevoir dans un bac MA10 un stock de pièces à usiner, et à les placer en position prédéterminée sur une roue alvéolée débitrice MA13. Entre le bac MA10 et la roue MA13 peuvent intervenir d'autres roues de transfert telles que MA11, ou chargées d'une opération particulière telle que MA12. La roue MA12 servira par exemple à la fonction de vérification que la pièce, par exemple l'ébauche d'une douille de cartouche, a été prélevée dans le bon sens par la chaîne de cinématique continue.
- au moins un module de travail MT, apte à définir lui aussi une cinématique continue des pièces entre une roue alvéolée amont MT11, coopérant avec la roue alvéolée débitrice MA13, et une roue alvéolée aval MT16. Au moins un barillet de travail MT14 est prévu entre les roues alvéolées amont MT11 et aval MT16. Et ce barillet de travail est apte à effectuer au moins une opération d'usinage sur les pièces tandis qu'elles transitent par lui. D'autres roues telles que MT12, MT13 et MT15 sont utilisées dans le module de travail pour assurer le transfert des pièces entre son entrée et sa sortie. On notera également que dans la plupart des cas, un module de travail réalisant une opération d'usinage fera subir aux pièces un changement de niveau, que l'on voit particulièrement sur la figure 1 où les roues MT12 et MT13 sont placées à un niveau plus élevé que les roues MT15 et MT16.

Enfin, les figures 1 et 2 montrent un module de contrôle, qui est lui aussi apte à définir une cinématique continue des pièces entre une roue alvéolée d'entrée MC11 et une roue alvéolée de sortie MC14. La roue MC11 coopère avec la roue alvéolée aval MT16 du module de travail. Et au moins un barillet de contrôle MC12 est prévu entre les roues alvéolées d'entrée MC11 et de sortie MC14, pour permettre au moins une opération de mesure en relation avec l'opération d'usinage précitée qui a été effectuée dans le barillet de travail. Le barillet de contrôle MC12 coopère avec un organe de mesure MC13 d'une manière que l'on détaillera plus loin en référence à la figure 4. Enfin, et selon un aspect particulier de la présente invention, le module de contrôle présente d'autres roues MC15, MC16 et MC17, qui sont placées entre la roue alvéolée de sortie MC14 et la roue alvéolée d'entrée MC11.

Dans ce qui précède, on a ajouté des qualificatifs variables pour les « roues alvéolées », par exemple roue alvéolée débitrice pour le module alimenteur, roues alvéolées amont et aval pour le module de travail et roues alvéolées d'entrée et de sortie pour le module de contrôle. L'homme de l'art comprendra que cette terminologie variée n'est utilisée que pour permettre une reconnaissance plus facile des éléments, étant donné que ces roues peuvent être de structure rigoureusement identique.

A titre d'exemple, le module alimenteur peut être réalisé de la manière décrite dans l'une des publications-brevets FR-A-2 346 072, FR-A-2 356 464, FR-A-2 379 335 ou FR-A-2 376 049 déjà citées.

Au passage, on notera que le dispositif décrit particulièrement dans le fascicule FR-A-2 379 335 permet l'éjection commandée de pièces. Cela est intéressant en particulier pour la mise en oeuvre de l'invention, comme on le verra plus loin, de façon à créer des manques dans la succession de pièces relatives à la cinématique continue. Une autre manière de créer des manques est décrite dans la publication FR-A-2 459 196.

En ce qui concerne le module de travail, celui-ci peut être par example l'une des machines décrites dans les publications FR-A-2 333 412, FR-A-2 330 476, ou encore FR-A-2 475 946. Dans la description détaillée qui va suivre, on supposera qu'il s'agit d'une machine de coupe de pièces tubulaires telles que des douilles de cartouche, cette opération, simple, facilitant la description, et cette machine pourra être par exemple celle de la publication FR-A-2 333 412.

### Description particulière du module de contrôle

Pour ce qui est du module de contrôle, la figure 3 en illustre schématiquement la structure à plus grande échelle. On retrouve la roue alvéolée d'entrée MC11, suivie du barillet de contrôle MC12 coopérant avec le dispositif capteur MC13, puis de la roue alvéolée de sortie MC14. La roue MC11 va donc prendre des pièces d'un module précédent qui est normalement un module de travail. Ces pièces vont transiter par le barillet de contrôle où elles sont vérifiées en particulier au niveau du dispositif capteur MC13. Enfin, lesdites pièces sont reprises par la roue alvéolée de sortie qui va soit les transférer à un module suivant (module de travail ou de contrôle), soit les entreposer dans un dispositif de stockage. On notera que la roue MC14 comporte encore une position de rejet normal MC141, position qui est précédée d'un poste de rejet spécial MC142, et suivie d'un test de présence normale MC140, qui permet de s'assurer qu'une opération de rejet désirée a bien été effectuée, et par là même du fait que les pièces transférées en aval sont acceptées. Les dispositifs de rejet peuvent être réalisés de la manière décrite dans la publication-brevet FR-A-2 379 335 déjà citée.

En amont de ces dispositifs MC140 à MC142, les emplacements de la roue alvéolée de sortie MC14 vont venir en coopération avec une roue de transfert MC15, suivie d'une autre roue alvéolée de transfert MC16, et d'une troisième roue alvéolée de transfert MC17, qui est alors apte à ramener les pièces sur la roue alvéolée d'entrée MC11.

Ainsi, dans le module de contrôle se trouve défini un dispositif de recyclage à roues alvéolées MC15 à MC17, aptes à renvoyer sur commande les pièces de la roue alvéolée de sortie MC14 à la roue alvéolée d'entrée MC11. Pour réaliser effectivement le recyclage, il suffira de déplacer des aiguillages prévus entre les roues MC15 et MC13 et les roues MC11 et Mc14.

Enfin, on notera que la roue alvéolée d'entrée MC11 possède un emplacement d'insertion d'étalons noté MC110. L'insertion d'étalons peut se faire par exemple à l'aide d'une cheminée, placée tangentiellement au-dessus de la trajectoire des alvéoles, et permettant de relâcher une pièce étalon de façon qu'elle vienne s'insérer dans l'alvéole.

### Dispositif de mesure

On se référera maintenant à la figure 4 qui décrit d'une manière plus particulière la façon dont est effectuée la mesure au niveau du barillet de contrôle MC12, dont seul un poste se trouve représenté ici. Le poste en question est placé en regard du dispositif capteur noté généralement MC13 sur la figure 4.

Donc, le poste en question du barillet MC12 comporte un bâti-support en fonte, en deux pièces 1205 et 1210, reposant sur le corps de barillet, qui apparaît en partie basse. La pièce 1205 est munie d'un alésage traversant vertical, à travers lequel coulisse un manchon cylindrique à décrochement 1204. Le manchon est muni d'une tête d'extrémité 1202, apte à venir insérer une douille de cartouche 1200 contre une pièce support 1201. Transversalement, de part et d'autre de la douille 1200 peuvent être placés des organes de préhension en saillie tels que 1203. La pièce coulissante 1204 se retrouve en partie haute notée 1206, et elle est alors munie d'un galet de couplage 1207 avec une tige 1208 articulée à rotation en 1209 sur le bâti 1210. A son autre extrémité, la tige 1208 vient à nouveau s'articuler à rotation sur le galet 1211 d'un ensemble 1212 et 1213, qui forment un organe apte à solliciter la partie gauche de la pièce 1208 à rotation vers le haut. Au cours de la rotation du barillet, une came non représentée, va solliciter le dispositif de façon que l'arbre 1204-1206 aille vers le bas, et vienne donc enserrer sous un effort prédéterminé la douille 1200 dont il y a lieu de mesurer la hauteur, après l'opération de découpe déjà citée (ceci lorsqu'on arrive au droit du poste de mesure MC13).

Pour la mesure, la pièce 1206 se complète en partie supérieure d'une équerre 1220, sur laquelle on fixe de manière prédéterminée une cible 1225, de forme préétablie et d'usinage soigné, de préférence un disque en acier à faces parallèles rectifiées.

De manière fixe par rapport au module de contrôle, l'organe de mesure MC13 comporte un bâti 1303, dont la partie supérieure 1302 vient supporter un dispositif de mesure 1301 comportant une cage cylindrique de format comparable à la périphérie de la cible 1225, cage qui vient loger intérieurement un capteur 1300, qui va mesurer sa distance à l'égard de la cible 1225. Le capteur 1300 est relié par une liaison électrique 1305 au reste de la structure. On voit que la position de la cible 1225 est reliée mécaniquement à la position verticale de la pièce 1204, et par conséquent au niveau haut de la douille 1200, le niveau bas étant fixe par rapport au bâti du barillet MC12, que l'on suppose à son tour demeurer en position verticale stable par rapport au corps MC13, en dépit de sa rotation. Dans un mode de réalisation préférentiel, le capteur 1300 est une sonde à courant de Foucault, telle que la sonde commercialisée par la société VIBRO-METER sous la désignation VIBRAX TQ102. Cette sonde 1300 est reliée par le câble 1305 à un boîtier conditionneur, qui peut être celui vendu par la même société sous la désignation IQS603.

De cette manière, la sonde 1300 va mesurer sa distance à l'égard de la cible 1225.

Il reste un problème majeur, à savoir tenir compte d'une part des possibilités de composantes verticales existant dans le mouvement de rotation du barillet MC12, ainsi que de ses variations, et d'autre part des fluctuations qui peuvent résulter dans l'indication mesurée en fonction de la température notamment, et d'autres paramètres qui peuvent intervenir.

Pour cela, la présente invention prévoit une combinaison de moyens dont certains ont déjà été décrits.

En outre, on prévoit sur le barillet de contrôle pour chaque mesure au moins une, de préférence deux cibles embarquées « fixes » (non représentées). Ces cibles sont montées comme la cible 1225, mais sur un support 1220 qui serait solidaire du barillet.

Interviennent aussi les moyens logiques de commande notés généralement 500 et 600 sur la figure 5, avec leurs compléments 800, 900 et 950.

On se rappellera maintenant que les publications brevets FR-A-2 379 335 ainsi que FR-A-2 459 196 enseignent comment créer des manques dans la succession de pièces sortant du module alimenteur, ou encore de l'un des modules de travail placés en amont du module de contrôle MC.

### Fonctionnement général

Ces enseignements peuvent être utilisés selon la présente invention, afin de créer des lacunes dans la cinématique continue en amont du module de contrôle. Dans l'hypothèse ou ces lacunes sont crées au niveau du module d'alimentation, l'organe logique concerné est le bloc 511 de la figure 11, comme on le verra plus loin. Une variante simple consiste à vider complètement de pièces tous les modules de l'installation, et arrêter l'alimentation, si nécessaire.

Le reste des opérations intéresse essentiellement le module de contrôle. L'opération suivante consiste à réaliser l'insertion d'au moins un étalon minimal et un étalon maximal dans deux, de préférence consécutives, des lacunes ainsi crées dans la cinématique continue (opération manuelle ou automatique).

Après cela, à l'aide de l'organe capteur 1300 de la figure 4, on acquiert les mesures maximale et minimale relatives à ces étalons en tant que valeurs de rejet. L'acquisition des mesures en question comporte leur transport jusqu'au dispositif d'acquisition 800 que l'on décrira ci-après en référence à la figure 5.

Tout cela s'effectue dans une phase d'étalonnage de l'installation d'usinage.

Par la suite, en phase de production, on commandera au niveau de la roue alvéolée de sortie l'éjection au rebut des pièces dont la mesure n'est pas comprise entre les valeurs de rejet maximale et minimale. Cette commande s'effectue logiquement par l'intermédiaire de l'organe 513 de la figure 11, qui est responsable du module de contrôle MC. Matériellement, le rejet se fait au niveau de l'organe MC141 de la figure 3.

Pour la mise en oeuvre qui vient d'être décrite, il suffit de deux étalons par mesure, qui vont transiter par deux postes successifs du barillet de contrôle MC12, et être mesurés successivement par l'intermédiaire de leur cible respective 1225, par le même capteur 1300. Cette disposition peut suffire dans certaines applications, mais la demanderesse a observé que des fluctuations pouvaient intervenir dans les mesures entre les divers postes du barillet de contrôle. Ceci est particulièrement vrai lorsque la grandeur à mesurer est relayée par un dispositif du type décrit à propos de la figure 4, et comportant un intermédiaire de mesure tel qu'une cible 1225.

Dans ce cas, il est souhaitable d'utiliser un dispositif de recyclage comme décrit à propos de la figure 3, en prévoyant que le nombre de postes du barillet de contrôle MC12 et le nombre de pas du dispositif de recyclage constitué par les roues MC15 à MC17 soient premiers entre eux. Par exemple, le barillet de contrôle MC12 comporte 8 postes, alors que le nombre de pas du dispositif de recyclage est égal à 13. Ce nombre de pas est à calculer compte-tenu de la partie des roues alvéolées de sortie et d'entrée qui intervient dans le dispositif de recyclage, ainsi que de la distance au niveau du barillet de contrôle entre l'emplacement d'introduction des pièces et l'emplacement de leur retrait. Tout ceci intervient en effet dans la définition de la « boucle de recyclage ».

Dans ces conditions, les moyens logiques de commande 500 et 600 sont agencés pour effectuer les opérations suivantes :
a) en phase d'étalonnage :
   - admettre un nombre de lacunes supérieur au produit du nombre de pas du dispositif de recyclage et du nombre de postes du barillet de travail. (En effet, un nombre de pas égal à ce produit suffit pour un étalon. Compte-tenu du fait qu'on utilise à chaque fois un étalon maximal et un étalon minimal, il est souhaitable que le nombre de lacunes soit supérieur au produit des deux nombres précités). Ensuite, les deux étalons sont placés consécutivement dans les deux premières lacunes. Après cela, l'unité 600 acquiert à travers les organes qui coopèrent avec elle les mesures maximale et minimale relatives aux deux étalons en tant que valeurs de rejet pour chaque poste du barillet de contrôle, chaque étalon changeant de poste après être passé par la boucle de recyclage. (Cela tient compte du fait que les deux nombres précités sont premiers entre eux.) Enfin, les étalons sont enlevés manuellement, ou automatiquement, par exemple au rejet spécial MC 142.
b) Par la suite, en production le système électronique commande au niveau de la roue alvéolée de sortie l'éjection au rebut des pièces dont la mesure n'est pas comprise entre lesdites valeurs de rejet maximale et minimale qui correspondent au poste de contrôle par lequel est passée chaque pièce. Selon un autre aspect préférentiel de la présente invention, on prévoit une pluralité de paires d'étalons qui sont respectivement maximal et minimal dans chaque paire, de façon qu'une paire d'étalons corresponde par exemple à une grandeur à mesurer.

### Eléments électroniques - Description détaillée

On décrira maintenant plus en détail le système électronique, dont la structure générale est donnée sur la figure 5.

Ce système comporte tout d'abord un système logique d'exploitation désigné généralement par 500, et qui sera décrit plus en détail ci-après à propos de la figure 11. (Sur cette figure 11, on retrouve la structure générale du dispositif 500 à l'intérieur du cadre en trait tireté).

Ce dispositif comporte tout d'abord un bloc codeur numérique ou « encodeur » relié à un ou plusieurs codeurs incrémentaux notés généralement par CO, et ayant pour fonction de déterminer la position machine permettant de détecter la présence de pièces en divers points de l'installation, de façon que l'électronique puisse à tout moment déterminer la position des pièces dans la cinématique continue.

Dans un mode de réalisation particulier, chaque bloc encodeur comporte trois sorties. La première délivre un index à chaque tour du barillet associé. La seconde délivre des impulsions à raison de 180 par poste du barillet, en marche avant. La troisième fait de même, mais en marche arrière.

A côté de cela, à chacun des modules de l'installation est associé un bloc logique de premier niveau (NIVEAU 1). Par exemple, le module d'alimentation MA est associé à un bloc logique de Niveau noté 511 ; le module de travail MT est associé à un bloc logique de Niveau noté 512 ; et le module de contrôle MC est associé à un bloc logique de Niveau noté 513. On remarque également sur la figure 11 que l'ensemble des opérations d'acquisition d'étalonnage et de mesures est réalisé par un bloc 600, en interaction avec le module de contrôle. Le bloc 600 rend compte des opérations qu'il effectue, directement au bloc logique de Niveau I 513 se trouvant précisément associé au module de contrôle.

Les différents blocs 510 à 513 sont en interaction par des liaisons parallèles à 8 bits avec un dispositif logique de second niveau (NIVEAU II) noté 520. Celùi-ci est de préférence associé par une liaison asynchrone à un pupitre de commande générale 521 de l'installation, que l'on ne décrira pas plus en détail ici.

Enfin, le bloc logique 520 de Niveau Il est optionnellement associé à un bloc logique de troisième Niveau 530, qui peut être chargé par exemple de contrôler non seulement la section de l'installation d'usinage que l'on décrit ici, mais bien tout l'ensemble de l'installation, qui effectue des opérations conjointes sur le même produit. A cet effet, il est relié à d'autres blocs logiques de second niveau par des liaisons série asynchrones illustrées sur la figure 11. Par exemple, en admettant que l'installation d'usinage décrite concerne la découpe des douilles, d'autres installations d'usinage placées après celle-ci viendront réaliser les opérations ultérieures de matriçage en continu, ainsi que de rétreint et de calibrage, par exemple. Ce bloc logique de Niveau III noté 530 réalise des opérations de surveillance générale qui ne seront pas décrites plus en détail dans le cadre de la présente demande de brevet.

Si l'on revient maintenant à la figure 5, on voit que le système logique d'exploitation noté globalement 500 va se trouver en liaison par l'intermédiaire de son élément de NIVEAU 1513 avec le bloc 600, illustré plus en détail sur la figure 6. Ce bloc 600 constitue une unité logique de mesure, ou unité de Niveau 0. L'unité 600 dialogue par des lignes asynchrones avec une unité d'acquisition des mesures 800 décrit plus en détail à propos de la figure 8. Des signaux de synchronisation sont également transmis par l'unité de Niveau 0 600 à l'unité d'acquisition 800, qui reçoit par ailleurs des entrées analogiques de signaux de mesures (par exemple, 5 entrées analogiques pour 5 capteurs donc au moins 5 grandeurs à mesurer, étant observé que le même capteur peut effectuer successivement des mesures de nature différente).

Enfin, l'unité de Niveau 0 600 dialogue également, toujours par des lignes asynchrones, avec une unité d'étalonnage 900 qui est en propre chargée des opérations d'étalonnage, et d'opérations annexes. L'unité 900 se trouve associée par la ligne bus 901 au pupitre de commande d'étalonnage 950. L'unité 900 et le pupitre 950 sont illustrés plus en détail sur la figure 9.

### Description détaillée de l'unité 600 (Niveau 0)

La figure 6 fait apparaître la structure particulière de l'unité de niveau 0 600. Celle-ci comporte un bus interne 601, sur lequel est connecté un processeur de mesure 602, ainsi que des mémoires 603 et 604. La mémoire 603 est une mémoire morte programmable ou pROM, de capacité 8 kilooctets, par exemple, tandis que la mémoire 604 est une mémoire à accès direct ou mémoire RAM, de capacité 4 kilooctets.

Le bus 601 est également connecté à l'interface parallèle 608, possédant un port A et un port B, chargés respectivement des informations arrivant du système d'exploitation 500, et des informations qui vont aller vers lui. Un autre interface parallèle 609 est prévu, en option, pour 16 entrées-sorties disponibles à des fins définissables par l'utilisateur.

En haut et à droite de la figure 6, sont également prévus un interface série 607, ainsi que deux compteurs- temps 605 et 606. L'interface série 607 est en intercommunication avec le bus 601, et possède deux jeux de sorties notés respectivement ligne A, qui va vers l'unité d'étalonnage de la figure 9, et ligne B qui va vers l'unité d'acquisition de la figure 8. L'horloge pour la ligne A est définie par le compteur-temps 605, qui reçoit les signaux de synchronisation provenant du dispositif encodeur 510. L'horloge pour la ligne B est définie par le compteur-temps 606, qui n'est relié qu'à l'interface série 607.

Il ressort de cette description que l'unité de niveau 0 de la figure 6 est apte à recevoir toutes les informations brutes de mesure provenant de l'unité d'acquisition 800, ainsi qu'à dialoguer avec l'unité d'étalonnage 900 et le pupitre de commande d'étalonnage 950 qui s'y trouve associé. Cette unité 600 de la figure 6 va donc se charger d'établir l'étalonnage, puis ensuite d'en tenir compte sur les mesures réelles effectuées sur les produits en cours de fabrication.

Par l'interface parallèle 608, l'unité 600 de la figure 6 pourra enfin rendre compte de ses interventions à l'ensemble 500 de la figure 5 et de la figure 11, en même temps que solliciter celui-ci pour réaliser l'éjection convenable des pièces en cours de fabrication qui ne seront pas conformes aux données d'étalonnage, à travers l'unité logique 513 de premier niveau, à laquelle se trouve directement relié le dispositif 600.

### Unité d'acquisition E00

On se référera maintenant aux figures 7 et 8, qui représentent l'acquisition des informations disponibles au niveau des capteurs.

Sur la figure 7, on voit en haut et à gauche une ligne qui provient du capteur 1300 de la figure 4, ou plus précisément du conditionneur de signaux qui lui est connecté. Cette ligne est amenée à travers une résistance 8310 sur l'entrée inverseuse de l'amplificateur différentiel 831. Cette entrée inverseuse est aussi reliée à la sortie à travers une résistance ajustable 8311.

L'entrée non-inverseuse du même amplificateur 831 est reliée d'une part à la masse à travers une résistance ajustable 8312, et d'autre part à une résistance 8313 qui va vers un inverseur 8314.

Lorsqu'une mesure intéresse un seul capteur, l'inverseur 8314 est dans la position représentée, pour relier l'entrée non-inverseuse de l'amplificateur 831 à la masse. Lorsqu'au contraire une mesure fait intervenir deux capteurs, en mode différentiel, le capteur second se trouve alors relié à l'entrée située en bas et à gauche de la figure 7, l'inverseur 8314 étant donc dans l'autre position.

Dans les deux cas, on retrouve l'information de mesure des capteurs en sortie de l'amplificateur 831. Cette information est amenée sur l'entrée analogique d'un convertisseur analogique numérique 821, qui reçoit un ordre de déclenchement d'acquisition en provenance du processeur d'acquisition 802, à travers le bus interne 801 (liaison non représentée sur la figure 8). Lorsque la conversion en numérique d'un échantillon d'entrée est achevée, la fin de conversion est indiquée par la sortie située en bas et à droite du bloc 821 à l'interface parallèle 811. Celui-ci acquiert alors les 12 bits de conversion disponibles sur les sorties parallèles du convertisseur, pour les transmettre sur le bus interne de l'acquisition 801 (données de mesure brutes, en unités intemes).

Cette structure se trouve généralisée sur la figure 8 au cas de 5 capteurs. On observera au passage que ces 5 capteurs peuvent faire bien plus de 5 mesures, en coopérant chacun avec plusieurs cibles du même poste de contrôle, sur lesquelles ils font des mesures en séquence rapide. Cela est très avantageux, en particulier comptetenu de la place prise par la potence associée à chaque capteur (figure 4).

Pour les 5 capteurs, on retrouve donc 5 amplificateurs différentiels 831 à 835, suivis de 5 convertisseurs analogiques-numériques 821 à 825, puis de 5 interfaces parallèles 811 à 815, respectivement. Tous les interfaces parallèles sont en communication avec le bus interne d'acquisition 801.

En partie haute de la figure 8, apparaît tout d'abord le processeur d'acquisition des mesures noté 802. Lui sont associées deux mémoires 803 et e04. La mémoire 803 est une mémoire morte programmable ou pROM de capacité 4 kilooctets, tandis que la mémoire 804 est une mémoire à accès direct ou RAM de capacité 2 kilooctets. Au bus interne d'acquisition des mesures 801 est également relié un compteur de temps 806, qui reçoit les signaux de synchronisation provenant du dispositif encodeur 510. Ce compteur-temps 806 définit des signaux d'horloge pour l'interface série 807 qui pourra transmettre les grandeurs mesurées vers l'unité 600 de la figure 6.

On voit immédiatement que toutes les opérations d'acquisition de mesures sont réalisées par les organes illustrés sur la figure 8.

### Unité d'étalonnage 900 et pupitre 950

La figure 9 illustre les deux organes d'étalonnage constitués d'une unité centrale et d'un pupitre.

Le bus interne d'étalonnage est noté 901, et se trouve relié ( à droite dans l'unité 900 ) à un processeur d'étalonnage 902, associé à trois mémoires 903, 904 et 905. La mémoire 903 est une mémoire morte programmable ou pROM de capacité 10 kilooctets. La mémoire 904 est une mémoire à accès direct ou RAM de capacité 4 kilooctets. Enfin, la mémoire 905 est une mémoire à accès direct également RAM, de capacité 2 kilooctets, mais sauvegardée, c'est-à-dire capable de conserver les informations qu'elle contient lorsque le dispositif et l'ensemble de l'installation ne sont pas en fonctionnement. Cette mémoire RAM 905 est utile pour conserver les données d'étalonnage même lorsque l'installation d'usinage ne travaille pas, compte-tenu des moyens utilisés selon la présente invention.

Enfin, le bus interne 901 est relié ( en partie droite ) à un compteur de temps 906, qui définit des informations d'horloge pour interface série 907 lequel est relié d'une part au bus interne d'étalonnage 901 et d'autre part à l'unité logique de mesure 600 de la figure 6.

Sur la gauche de la figure 9, les liaisons avec le pupitre d'étalonnage comportent 4 interfaces parallèles 951 à 954, chargées respectivement d'assurer les connexions avec les éléments du pupitre d'étalonnage ; Avant d'examiner ces connexions, on décrira le pupitre d'étalonnage en référence à la figure 10.

Celui-ci comporte tout d'abord des boutons qui sont notés 971 à 981, et permettent de définir un certain nombre d'informations d'état pour l'installation d'usinage ( voir plus loin ). Chaque bouton est associé à un voyant qui indique si l'état en question se trouve validé ou non. Tous ces boutons sont gérés par l'intermédiaire de l'interface parallèle 951.

Le pupitre d'étalonnage comporte également un clavier 962, ainsi que des commutateurs 961, 963, 964 et 965. Le clavier et ces commutateurs sont gérés à travers l'interface parallèle 952 de la figure 9.

L'ensemble des diodes d'affichage associées aux boutons, ainsi que d'autres diodes notées 991 à 994 sont gérées à travers l'interface parallèle 953 de la figure 9.

Enfin, le pupitre d'étalonnage comporte un bloc d'affichage 995 pour les données de mesures affichées, ainsi qu'un bloc d'affichage 996 pour indiquer le numéro de poste concerné par l'affichage. Ces deux afficheurs numériques sont gérés à travers l'interface parallèle 954 de la figure 9.

### Commandes du pupitre 950

Comme précédemment indiqué, deux modes opératoires sont prévus, à savoir respectivement la production ( touche 971 ), et l'étalonnage ( touche 972 ). La clé 961 est une clé d'étalonnage. En position HORS, elle interdit l'étalonnage et toute modification des données qui s'y rapportent. En position EN, elle autorise le passage en étalonnage. Si durant un étalonnage la clé est remise en position HORS, l'étalonnage est instantanément stoppé.

Le sélecteur rotatif de mesure 965 permet de choisir la cote à mesurer, parmi celles qui sont prévues, et sont au maximum au nombre de 5. Ce sélecteur est associé aux touches 979 ( ETALON EMBARQUE ), 976 ( LIMITE MAX/ MIN ), 978 ( COTE POSTE ), 977 ( DERIVE ), 975 ( CORRECTION DE POSTE ) et 974 ( COTES ETALONS ).

De son côte, la visualisation des données est associée au commutateur 963, qui indique si on choisit d'afficher la donnée minimale ou maximale, ainsi qu'à la touche 981, qui demande une MODIFICATION DE VALEUR.

Le tableau 1 ci-après donne les actions combinées permises ( OUI ) ou interdites ( NON ) sur différentes touches et en fonction de l'état « étalonnage » ou « production ».

On décrira maintenant l'utilisation de diverses autres touches.

La touche 973 constitue un commutateur pour le passage des mesures en millimètres aux mesures en unités internes, c'est-à-dire aux valeurs numériques brutes obtenues par conversion des tensions de sortie des conditionneurs des capteurs. En production, ce commutateur n'a pas d'action, étant donné qu'il est couplé aux commandes de mise au point ( non représentées, et destinées à la maintenance ).

La touche de modification de valeur 981 permet de commencer à entrer une nouvelle valeur au clavier 962. La touche effacement ( EFF ) du clavier permet d'effacer le dernier nombre rentré. La touche validation ( VAL ) du clavier est à presser impérativement pour la prise en compte du nombre rentré par les circuits électroniques, auquel cas la touche effacement n'agit plus.

Les touches de sélection de poste ( flèches verticales ) du clavier 962 permettent d'incrémenter ou décrémenter les numéros de poste, en association avec les touches de visualisation illustrées dans le tableau 1 ci-dessus.

Le commutateur 963 est associé aux touches 974 ( COTE ETALON ), 976 ( LIMITE MAX/MIN ), et 979 ( ETALON EMBARQUE ) et 977 ( DERIVE ).

Enfin, l'interrupteur 964 permet d'allumer toutes les diodes du panneau d'affichage. Dans le cas contraire, l'opérateur identifie immédiatement les diodes défectueuses. Et la touche SIGNE ( du clavier est à utiliser pour modifier les corrections.

### DESCRIPTION DU FONCTIONNEMENT DE L'INSTALLATION

On décrira maintenant plus en détail le fonctionnement de l'élément d'installation selon l'invention, en référence aux organigrammes donnés dans les figures.

Au préalable, on notera que dans la suite les organes 900 et 950 de la figure 5 sont notés en abrégé « étalonnage ». L'organe 800 est noté « acquisition ». L'unité logique de mesure 600 est notée « NIVEAU 0 ». Enfin, les éléments 510 à 513 de la figure 11 sont notés généralement « NIVEAU 1 ». En pratique, la référence au niveau 1 concernera surtout l'élément 513 associé au module de contrôle MC.

Par ailleurs, les valeurs mesurées qui sont relatives aux cibles mesurant effectivement la dimension d'une pièce, comme le montre la figure 4, sont notées DONNEES 1-5. ( Les chiffres 1 à 5 indiquent que jusqu'à 5 valeurs mesurées différentes peuvent être obtenues pour chaque pièce et chaque poste du module de contrôle ). Au contraire, les valeurs mesurées qui sont relatives à des cibles embarquées fixes sont notées DONNEES 6 et 7. Ces données sont relatives aux variations dans le temps de la loi physique de mouvement du barillet du module de contrôle.

### Unité d'Acquisition des mesures

Pour faciliter la compréhension, on commencera par les figures 8A et 8B qui concernent l'acquisition des mesures. Sur la figure 8A, l'organigramme d'acquisition commence par l'étape 850, qui est suivie d'opérations d'initialisation (étape 851). Ensuite, un test 852 examine si les acquisitions de mesure sont terminées, faute de quoi on boucle sur cette étape 852.

L'acquisition des valeurs mesurées est effectuée sur interruption, d'une manière connue de l'homme de l'art des microprocesseurs. Cette interruption est illustrée sur la figure 8B. Le point de départ de l'interruption est une étape 860 qui indique que la position de la machine est correcte pour l'acquisition de valeurs mesurées. En pratique, si on se réfère à la figure 4, cela signifie que le poste de mesure MC13 se trouve en regard soit d'une cible du barillet de contrôle qui est en relation avec une pièce ( étalon ou pièce en production ), soit d'une cible fixe embarquée sur le barillet de contrôle.

L'étape 861 de l'interruption déclenche, en séquence rapide, un nombre prédéterminé de mesures de la même grandeur physique ( par l'un des 5 capteurs de la figure 8 ). L'étape 862 établit que ces acquisitions sont terminées, et mène à la fin de l'interruption.

Si l'on revient à la figure 8A, la sortie du test 852 est alors OUI.

L'étape 853 calcule alors la moyenne des mesures qui viennent d'être faites. Enfin l'étape 854 stocke cette moyenne ( mémoire 804 ) en même temps qu'elle la transmet à l'unité de Niveau 0 600.

On retourne alors au test 852, dans l'attente d'un nouveau jeu de mesures ( soit pour le capteur suivant, soit pour la position suivante du barillet de contrôle ).

On notera que toutes les informations de mesures acquises, qu'il s'agisse de données d'étalonnage ou de données en production, sont transmises directement au Niveau 0, qui se charge à son tour de les répercuter, en particulier vers les moyens d'étalonnage 900. Ceux-ci seront maintenant décrits en référence à l'organigramme de la figure 9A.

### Unité d'Etalonnage

La première étape 910 démarre cet organigramme, et est suivie d'une étape 911 d'initialisation. L'étape 911 comprend l'affichage d'un nombre de passes, à l'aide du pupitre 950. Ce nombre de passes ( ou de passages ) des étalons est défini à l'aide de la touche 980 et du clavier, le commutateur 961 étant en position « EN ». A défaut d'une définition du nombre de passes par l'utilisateur, l'unité d'étalonnage va fixer arbitrairement le nombre de passes à 20.

La définition générale de l'invention donnée plus haut ne parle pas de plusieurs passes des étalons au niveau du barillet de contrôle. Une seule passe pourrait suffire pour obtenir déjà des informations utiles à l'étalonnage. Cependant, la demanderesse a observé qu'il est nettement préférable d'effectuer un nombre assez élevé de passes, et de faire la moyenne des différentes valeurs obtenues. Le mot « nombre de passes est utilisé ici comme définissant le nombre de passes de chaque étalon à chaque poste particulier du barillet de contrôle.

Le nombre de passes ainsi défini est affiché sur la visualisation 995, lors de l'étape 911 déjà citée.

Ensuite, l'organigramme d'étalonnage comprend un test 912 qui examine si des données d'étalonnage figurent en mémoire sauvegardée ( mémoire 905 ). Si de telles données ne sont pas disponibles, l'étape 913 inhibe le mode production, obligeant donc l'utilisateur à effectuer un étalonnage et fait clignoter la diode 991. Inversement, si des données d'étalonnage sont disponibles de manière complète, l'étape 914 autorise le passage au mode production, et l'étape 915 envoie les données d'étalonnage ( ainsi retrouvées en mémoire 905 ) au Niveau 0 déjà cité.

Après cela, l'étape 916 examine si le pupitre 950 est actionné par l'opérateur, et effectue des affichages correspondants le cas échéant. En particulier, l'opérateur peut demander le mode production ( touche 971 ) ou le mode étalonnage ( touche 972 ).

Donc, le test 917 examine si l'opérateur a demandé le mode production. Si oui, l'étape 918 examine si ce mode production est autorisé. Si oui, l'étape 920 effectue une mise à jour de l'affichage au pupitre 950, et informe le Niveau 0 de ce passage en mode production. Après cela, le dispositif électronique d'étalonnage passe en mode de réception d'information en provenance du Niveau 0. Lorsque de telles informations sont reçues ( en mode production ), l'étape 922 calcule les dérives, et les coefficients, et les renvoie au Niveau 0. Ces calculs seront décrits ci-après.

Après l'étape 922, on passe en 923 au test : « l'opérateur demande-t-il un étalonnage ? » ( touche 972 et clef 961 EN ). En l'absence d'une telle demande, on retourne à l'étape 916, ce qui se traduit normalement par un bouclage sur les opérations 920 à 922.

Si le mode production demandé ( test 917 ) n'est pas autorisé ( test 918 ), l'étape 919 affiche une erreur ( allumage de 992 ). Puis on passe au test 923. Il se produit alors un bouclage, jusqu'à ce que l'opérateur effectue un mode étalonnage.

Enfin, si la sortie du test 917 est non, on passe directement au test 923, pour déterminer si l'opérateur effectue le mode étalonnage. Une boucle se produit par l'étape 916 et les tests 917 et 923 tant que l'opérateur ne demande aucun des modes étalonnage et production.

Sur demande d'étalonnage, la sortie oui du test 923 va vers un nouveau test 924 examinant si cela constitue un changement de mode et éteint la diode 991. Si oui l'étape 925 en informe le Niveau 0. Et l'on passe alors à la réception des mesures relatives à l'étalonnage ( faites par l'unité d'acquisition, et transitant par le niveau 0 pour venir à l'unité d'étalonnage ). Tant que le test 927 indique que la réception des mesures d'étalonnage n'est pas complète, on revient ( en boucle ) par l'étape 916 et l'étape 926 ( sortie non ).

Lorsque toutes les mesures d'étalonnage sont faites, l'étape 929 en produit le stockage, en mémoire 904. On retourne en 916.

Dans ce cas, on passe à la sortie oui du test 926 ( fin de toutes les passes d'étalonnage ). D'une manière décrite ci-après, l'étape 928 calcule les données d'étalonnage, et les met en mémoire sauvegardée ( 905 ). Enfin l'étape 930 autorise le passage au mode production. Et l'on revient à l'étape 916.

### Interventions de l'opérateur

Matériellement, les transitions entre le mode étalonnage et le mode production supposent un certain nombre d'interventions de l'opérateur. Pour le passage en mode étalonnage, l'opérateur doit :
1°) mettre les aiguillages de pièces en position convenable pour que les étalons puissent passer par la boucle de recyclage définie par les roues MC15 à MC17 ( figure 3 ), et placer manuellement les étalons dans les alvéoles de la boucle de recyclage, consécutivement en n'importe quel point, mais dans l'ordre des mesures à effectuer. Dans l'hypothèse de 5 mesures, on placera les étalons par paires, à savoir successivement l'étalon minimum et l'étalon maximum pour la première mesure, puis l'étalon minimum et l'étalon maximum pour la seconde mesure, et ainsi de suite jusqu'à la cinquième mesure. Dans chaque paire d'étalons l'usinage est soigné pour les surfaces intervenant dans la définition de la mesure à laquelle est affectée cette paire. Par exemple, pour la découpe des douilles en longueur, les deux étalons de la paire seront très précisément usinés sur leurs deux faces d'extrémité. Si la deuxième mesure consistait par exemple en une mesure de diamètre, ce serait alors l'usinage cylindrique périphérique de l'étalon qui serait important.
2°) Introduire les cotes des étalons au niveau du pupitre 950 de la figure 10. Pour cela, l'opérateur va d'abord sélectionner la mesure choisie à l'aide du commutateur 965, puis presser la touche 974, placer le commutateur 963 sur MIN, presser la touche 981 de modification de valeur, et introduire au clavier la valeur numérique associée à l'étalon minimum pour la mesure concernée, en millimètres. La procédure est la même pour la valeur maximum, après avoir bien entendu placé le commutateur 963 sur MAX. Et cette procédure est également répétée pour toutes les mesures relatives à tous les étalons que l'on introduit dans la machine.
3°) De la même manière, l'opérateur va pouvoir introduire les cotes de rejet en millimètres, c'est-à-dire les cotesau-delà et en deça desquelles on n'acceptera pas les pièces, en production. La procédure est la même que pour les cotes d'étalon, sous réserve de presser la touche 976, au lieu de la touche 974.
4°) Pour réaliser l'étalonnage proprement dit, l'opérateur va presser la touche 972, et faire tourner la machine. Durant l'opération d'étalonnage, la machine visualise le nombre de passes qui reste à exécuter. Ensuite, elle peut visualiser sur demande les valeurs limites maximum et minimum. En fin d'étalonnage, il est possible d'obtenir une visualisation des valeurs de mesures obtenues pour les cibles fixes en millimètres puisque les coefficients de conversion sont connus, c'est-à-dire celles qui sont directement solidaires du barillet d'étalonnage. A cet effet, on presse la touche 979, et on sélectionne le type de mesure désiré par le commutateur 965.

En phase de production, aucune manipulation n'est en principe nécessaire au niveau du pupitre 950. Cependant, il est possible de visualiser certaines informations :
- valeurs initiales mesurées sur les cibles fixes
- cotes des étalons
- cotes de rejet
- valeur des corrections
- dérive
- cotes relatives aux postes du module de contrôle.

On verra plus loin que des corrections sont effectuées poste par poste sur les valeurs mesurées. Une visualisation de ces corrections peut être obtenue en agissant sur la touche 975 et sur le commutateur 965, pour définir le type de mesure choisi. Le poste désiré est obtenu en actionnant les touches sélection de postes ( flèche vers le haut ou vers le bas ) du clavier 962.

Après un étalonnage, il demeure possible à tout moment de modifier les valeurs de correction utilisées par le circuit électronique, en plaçant la clé 961 sur la position EN, en sélectionnant la mesure choisie par le commutateur 965, en pressant la touche 981 de modification de valeur, en introduisant la nouvelle correction au clavier, en millimètres, et en pressant la touche de validation du clavier.

Les cotes des postes du module de contrôle sont visualisées en agissant sur la touche 978, même s'il n'y a pas de douille au poste défini par l'utilisateur.

La dérive représente la différence entre les mesures faites au départ ( lors du dernier étalonnage ) sur les cibles fixes embarquées, et les mesures effectuées à l'instant présent sur les cibles fixes embarquées. Pour obtenir cette différence, on sélectionne la mesure choisie par le commutateur 965, et la cible minimum ou maximum par la clé 963. On presse aussi la touche dérive notée 977.

Comme annoncé précédemment, on décrira maintenant plus en détail les calculs effectués par l'unité d'étallonnage. Ces calculs sont différents suivant que l'on est en mode d'étalonnage ou en mode production.

### Unité d'étalonnage en mode étalonnage

En mode étalonnage, les calculs sont ceux appelés à l'étape 928 de la figure 9A.

On donne l'indice i aux postes du barillet de contrôle, i variant de 1 à 8. On donne l'indice j aux différentes mesures, dont on a indiqué précédemment qu'elles peuvent aller de 1 à 5.

On adoptera également les notations suivantes :
VijM: mesure j sur poste i pour étalon maxi
Vijm: mesure j sur poste i pour étalon mini
EjM : mesure j sur cible fixe embarquée maxi
Ejm : mesure j sur cible fixe embarquée mini.

L'unité d'étalonnage calcule des moyennes mini et maxi pour chacune des douilles calibrées, comme suit:
BjM = Moyenne pour étalon maxi
Bjm = moyenne pour étalon mini

Ceci permet d'ajuster toutes les valeurs par rapport à ces moyennes au moyen des corrections par poste : CijM = VijM - BjM Cijm = Vijm - Bjm d'où la correction moyenne par poste

De même pour les cibles fixes embarquées on a les corrections suivantes :
CcjM = EjM - BjM Ccjm = Ejm - Bjm
L'unité d'étalonnage dispose alors de valeurs corrigées
pour les poster de contrôle: Vcij = Vij - Cij
pour les cibles fixes embarquées: EcjM = EjM - CcjM Ecjm = Ejm - Ccjm

Par ailleurs, on suppose que les capteurs à courants de Foucault précédemment décrits ont une réponse linéaire, et à l'aide d'un étalon maximum et d'un étalon minimum, on pourra déterminer précisément cette caractéristique.

On note maintenant :
XjM et Xjm les valeurs maximale et minimale respectivement, en microns des douilles calibrées correspondantes, BjM et Bjm les valeurs en unités internes des moyennes calculées pour ces douilles. On peut alors en déduire simplement les caractéristiques de la réponse linéaire du capteur à courants de Foucault, à savoir la pente aj et l'ordonnée à l'origine βj, qui s'exprime par les relations suivantes : Il vient alors pour une valeur quelconque sur la droite la relation linéaire suivante: où
Xj : valeur des mesures en microns
Vj : valeur des mesures en unités internes.

Etant donné que c'est le Niveau 0 qui réalise lui-même la correction et la conversion des données avant de les transmettre aux autres unités logiques de niveau supérieur, l'unité d'étalonnage doit lui donner les moyens nécessaires à ses calculs. A la fin de la procédure d'étalonnage, les valeurs suivantes sont donc émises en direction du Niveau 0 :
- Coefficients de conversion : aj et βj
- Corrections par poste en unités internes : Cij
- Corrections des cibles étalons fixes embarquées en unités internes : Ce j
- Cibles étalons embarquées en unités internes
- Barres de rejet en microns
- Cotes cibles fixes embarquées en microns.

Parallèlement, toutes ces valeurs sont stockées dans la mémoire sauvegardée 905 de la figure 9. Elles permettront ainsi le passage immédiat en mode production à la mise sous tension sans nécessiter un étalonnage, dans la mesure où les informations sauvegardées sont aussitôt transmises dès le lancement du mode de production. Cela a déjà été décrit au niveau général en référence à la figure 9A, en ses étapes 912 et 915.

### Unité d'étalonnage en mode production

On décrira maintenant les calculs effectués par l'unité d'étalonnage en mode production, consécutivement à l'étape 922 de la figure 9A.

Après réception depuis le Niveau 0 des cinq mesures et des cotes des cibles étalons embarquées, ces données sont traitées pour pouvoir transmettre en retour au Niveau 0 les coefficients de conversion et les données de l'étalonnage.

Dès réception, les données des cinq mesures sont corrigées au moyen des corrections Cij, puis converties en microns avec les coefficients aj et βj. De même, les données des cibles étalons embarquées sont corrigées (correction Ccj), et converties en microns (coefficients aj et βj) par l'unité d'étalonnage.

Pour le calcul de la dérive, deux grandeurs importantes sont utilisées: les valeurs initiales mesurées sur les cibles fixes embarquées, et les valeurs courantes mesurées sur les cibles embarquées fixes.

Les cotes des cibles embarquées fixes initiales sont les valeurs calculées durant l'étalonnage précédent. Elles correspondent aux valeurs de départ des cibles embarquées fixes corrigées.

Les cotes courantes des cibles fixes embarquées sont les moyennes glissantes des mesures des cibles fixes embarquées corrigées minimum et maximum. Ces moyennes glissantes sont effectuées, sur les 16 dernières mesures, par le Niveau 0, et constituent une image de la dérive mécanique du module.

La dérive minimum est égale à la différence entre la cote de cible fixe embarquée courante minimum (en moyenne glissante) et la cote de cible fixe embarquée minimum mesurée initialement lors de l'étalonnage précédent. La dérive maximum est égale à la différence entre la cote de cible fixe embarquée courante maximum en moyenne glissante et la cote de cible fixe embarquée maximum mesurée initialement lors de l'étalonnage précédent.

Par ailleurs, les cotes de cibles fixes embarquées courantes en moyenne glissante servent de base de calcul et de mise à jour des coefficients de conversion aj et βj à chaque tour du barillet de contrôle. Ainsi, les valeurs des cotes en microns seront fidèles du fait de la prise en compte de la dérive du module.

Ce sont ces coefficients aj et βj réactualisés qui sont envoyés au Niveau 0 à chaque tour de barillet de façon à lui permettre des calculs corrects.

Connaissant maintenant dans le détail les opérations effectuées au niveau de l'unité d'étalonnage et de l'unité d'acquisition, on va décrire les organigrammes illustrés sur les figures 6A à 6D.

### Unité électronique du Niveau 0

L'organigramme de la figure 6A constitue un moniteur ou programme principal de l'unité de Niveau 0.

L'étape d'introduction 610 est suivie d'une étape 611 d'initialisation. Après cela, on réalise simplement une boucle autour du test 612, qui détermine si la réception des informations en provenance de l'unité d'étalonnage est terminée. Si non, on revient sur le test 612. Si oui, on passe à l'étape 613 qui est le décodage de la fonction en cours, après quoi, cette fonction étant effectuée, on revient en amont du test 612.

L'opération 613 de décodage de fonction introduit une suite d'étapes illustrées sur la figure 6B.

La première opération est le test 614 qui examine si des données d'étalonnage (corrections, coefficients) viennent d'être reçues de l'unité d'étalonnage. Si oui, l'étape 615 stocke ces données dans la mémoire 604 du Niveau 0, et l'on passe directement à l'étape 622 de Retour terminant l'organigramme de "Décodage Fonction". Si non, l'étape de test 616 examine si la fonction d'étalonnage est demandée au niveau de l'unité d'étalonnage. Sur réponse oui, l'étape 640 établit effectivement le mode étalonnage (voir ci-après la description de la figure 6C).

En l'absence de demande de la fonction d'étalonnage, on passe au test 617 qui examine si la fonction production a été demandée par l'unité d'étalonnage et son pupitre (touche 971). Si oui, l'étape 618 examine si les données d'étalonnage ont été reçues. Si c'est le cas, on établit en 670 le passage au mode production qui sera également décrit plus loin en référence à la figure 6D. Si au contraire les données d'étalonnage n'ont pas été reçues, on passe directement au retour 622, dans l'attente de ces données au cours d'un cycle ultérieur.

Si la fonction de production n'était pas demandée au test 617, le test 619 examine si les coefficients déjà cités (aj - pj etc) ont été convenablement reçus par l'unité de Niveau 0. Si non, on passe directement au retour en 622 dans l'attente de ces coefficients. Si oui, on examine en 620 si le mode production est en cours (ayant été demandé au cours d'un cycle antérieur). Le mode production n'étant pas en cours, on va encore une fois au retour 622. Par contre, si le mode production est en cours, on passe à l'étape 621 qui consiste à stocker ces coefficients pour usage ultérieur, après quoi on retourne à l'étape de retour 622.

En mode production établi, le régime permanent passe donc par les étapes 614, 616, 617 et 618. A chaque tour du barillet de contrôle, de nouvelles valeurs des coefficients aj et βj sont reçues, et alors mises en mémoire à l'étape 621, par le cheminement 614, 616, 617, 619, 620.

### Unité 600 de Niveau 0 en Mode étalonnage

On décrit donc maintenant les opérations effectuées par le Niveau 0 pendant l'étalonnage, en référence à la figure 6C.

Après l'étape initiale 640, intervient une étape 641 d'initialisation. Après cela, l'étape 642 recherche la présence des douilles étalons, examine si elles sont bien placées de manière consécutive et en nombre correct. Le test 643 détermine alors si cet examen a révélé une erreur. Si oui, l'étape 644 envoie un code d'erreur à l'unité d'étalonnage (voyant 992), et l'étape 645 demande un retour au moniteur de la figure 6A.

En l'absence d'erreur, le test 646 détermine si la réception depuis l'unité d'acquisition 800 des informations de mesures acquises sur les valeurs étalons est terminée. Si non, on détermine au test 947 si un jeu d'informations complet a été reçu de l'unité d'étalonnage 900. Si non, on retourne en 646. Si oui, on passe à l'étape 648 de décodage fonction, qui recouvre toutes les opérations de la figure 6B, puis on revient en 646 (sauf changement de mode).

Dans le cas ou le test 646 révèle que la réception d'un jeu complet d'informations de mesures de l'unité 800 est terminée, on passe à des opérations de traitement. L'étape 649 traite les données dites 1-5, c'est-à-dire les données relatives aux cibles qui sont effectivement solidaires des organes mobiles relatifs à un poste du barillet de contrôle. Après cela, l'étape 650 effectue un autre traitement, relatif aux cibles qui sont fixes par rapport au barillet de contrôle (Données 6 et 7).

Comme précédemment indiqué, ceci s'effectue poste par poste, au niveau du barillet de contrôle. Lorsque l'examen relatif au poste en cours est terminé, la sortie OUI de l'étape 651 démarre l'émission des informations de mesure vers l'unité d'étalonnage, par l'étape 654, en même temps qu'elle autorise leur transmission au Niveau 1 (unité 513), cette fois à l'étape 655. Et l'on revient en 646.

Si au contraire les informations disponibles pour le poste en cours ne sont pas complètes, la sortie NON du test 651 aboutit à un autre test 652 qui examine si des informations complètes pour un poste ont été obtenues de l'unité d'étalonnage 900. Si non, on boucle sur l'étape 651. Si oui, on passe à l'opération 653 de décodage fonction qui comprend les opérations de la figure 6B, après quoi on revient au test 651 pour voir si l'examen du poste est terminé (sauf changement de mode demandé lors de 653).

De ce qui précède, on voit qu'en phase d'étalonnage l'unité de Niveau 0 se contente de suivre de près l'acquisition des informations de mesures ainsi que leur utilisation par l'unité d'étalonnage, sans véritablement intervenir dans le détail autrement qu'aux opérations de traitement 649 et 650.

### Unité 600 de Niveau 0 en mode production

On s'intéressera maintenant au comportement de l'unité de Niveau 0 pendant la phase de production, en référence à la figure 6D. Après les étapes initiales 670 d'introduction et 671 d'initialisation, le test 672 examine si la réception des informations acquises sur le poste en cours de mesure est complète. Si non, on boucle sur ce test 672. Si oui on passe au test 673 qui examine si la réception des informations en provenance de l'unité d'étalonnage est terminée. Si non, on boucle encore sur l'étape 672. Si oui, on passe à l'étape 674 de décodage de fonction. Là encore, il s'agit de ce qui a été décrit à propos de la figure 6B.

Ensuite, l'étape 675 effectue un traitement des Données 1 à 5 déjà définies, en corrigeant ces données compte- tenu des informations d'étalonnage, en les convertissant en microns, et en faisant des tests et des contrôles sur les cotes par rapport aux valeurs limites établies.

C'est à cet endroit qu'est effectuée la détermination du fait qu'une pièce est ou n'est pas à l'intérieur de l'intervalle admis comme correct pour l'opération d'usinage effectuée.

Ensuite, l'étape 676 traite les Données dites 6 et 7, c'est-à-dire qui sont relatives aux cibles fixes embarquées sur le barillet de contrôle. Le traitement de ces données permet de la manière déjà indiquée le calcul d'une moyenne glissante, ainsi que de la dérive des caractéristiques physiques du mouvement du barillet de contrôle. Après ces calculs, le test 677 examine si le poste en cours a été complètement analysé. Si non, on regarde en 678 si la réception des informations en provenance de l'unité d'étalonnage est terminée. Si non, on boucle vers l'étape 677. Si oui on passe à l'étape 679 de décodage fonction.

Si au contraire le test 677 a révélé que le poste en cours a été complètement examiné, l'étape 680 démarre l'émission des informations du Niveau 0 vers l'unité d'étalonnage, aux fins pour celles-ci de calculer les mises à jour nécessaires comme précédemment indiqué. Enfin, l'étape 681 autorise l'émission des informations mesurées vers le niveau 1 de l'électronique. Après cela, on revient sur l'étape 672.

. En bref, l'électronique de Niveau 0 reçoit, toutes les fois que la machine progresse d'un pas, le résultat des mesures réalisées par la carte d'acquisition, soit un bloc de 5 données, en unités internes, qui représente les valeurs des cotes du produit présent. A ces cotes peuvent s'en ajouter une ou deux supplémentaires, qui sont les cotes en unités internes des cibles-étalons embarquées. Pour certaines positions de la machine, ces valeurs peuvent naturellement être absentes, car il n'est pas toujours nécessaire de prévoir deux cibles-étalons embarquées pour chaque poste de contrôle.

En résumé, en phase étalonnage, les communications du niveau 0 avec l'unité d'étalonnage consistent à communiquer à celle-ci les données brutes en provenant de l'unité d'acquisition. Dans ce cas, le Niveau 0 de l'électronique peut également transmettre au Niveau 1 les données brutes, mais en unités internes, puisque les corrections et les coefficients de conversion déjà mentionnés ne sont pas encore connus.

En phase production, le Niveau 0 a essentiellement pour fonction d'utiliser les signaux de synchronisation, en particulier ceux qui proviennent de la carte encodeur 510 de la figure 11, pour affecter à chacune des 5 données en provenance de l'unité d'acquisition le numéro de poste sur lequel a eu lieu la mesure, et l'identité du produit concerné. En ce qui concerne les valeurs de cibles fixes embarquées, le Niveau 0 réalise par cible une moyenne glissante sur les 16 dernières valeurs (par exemple). Ce sont les 5 mesures brutes et les moyennes glissantes non corrigées et en unité interne qui sont donc transmises à l'unité d'étalonnage.

Réciproquement, à chaque tour du barillet en mode production, l'unité d'étalonnage communique les nouveaux coefficients de conversion de façon à tenir compte des moindres variations et dérives de la machine.

Lors de la phase de production, l'unité de Niveau 0 connaît donc maintenant les valeurs converties en microns des mesures, et peut procéder au tri au moyen des cotes de rejet en micron émises en fin d'étalonnage ou en début de production. La validité des cotes est vérifiée par simple comparaison avec les deux valeurs limites. Toutes ces données converties sont transférées en microns au Niveau 1, affectées d'un indicateur donnant le résultat du contrôle des cotes, à savoir BON, au-delà du maximum, ou en deçà du minimum.

Bien que la décision de rejet d'une pièce en production puisse être exécutée dans le Niveau 0, qui est proche de l'acquisition (800) et de l'etalonnage (900), la structure qui est illustrée sur la figure 11 procède différemment : il existe un Niveau 1 pour chacun des éléments de la machine à savoir pour le module de contrôle, aussi bien que pour le module de travail et le module d'alimentation. Dans ces conditions, les informations qui viennent d'être indiquées sont utilisées en fait par l'unité de niveau 1513 pour déclencher l'éjection du produit si un rejet est nécessaire. Cette éjection pourra par exemple se faire au niveau du poste de rejet normal noté MC141 sur la figure 3.

L'homme de l'art comprendra maintenant que les dispositions selon l'invention permettent d'obtenir une section d'installation d'usinage capable d'effectuer à cadence élevée les opérations d'usinage avec un contrôle extrêmement fiable quant à la précision de l'usinage effectué. Cela est important dans de nombreux domaines techniques, et en particulier pour la production de douilles de cartouches. On notera que l'opérateur n'a pratiquement à intervenir que pendant la phase d'étalonnage. Une fois que celle-ci est effectuée, la production peut se dérouler normalement sans aucune intervention humaine. Les organigrammes précédemment décrits montrent clairement que, sur un incident de production, la machine pourra s'arrêter d'elle-même, et demander à l'opérateur de réaliser l'intervention souhaitable qui peut être par exemple une nouvelle opération d'étalonnage. Par ailleurs, et à titre complémentaire, les dispositifs de la présente invention permettent un contrôle physique des pièces en production. A cet effet, on peut vérifier en particulier le fonctionnement du module de contrôle, en introduisant une ou plusieurs pièces étalons au vol au niveau du poste MC110 de la figure 3, et en commandant l'affichage des cotes de ces étalons de la manière convenable à l'aide du pupitre 950. Les étalons n'auront pas alors besoin de passer par la boucle de recyclage, et pourront ressortir par le rejet spécial MC142.

De même, il est possible de prélever au niveau du même rejet spécial MC142 des pièces en production, dont on connaît les valeurs mesurées par la machine, valeurs que l'on peut contrôler par des mesures effectuées manuellement ou de toute autre manière.

## Revendications

1. Installation d'usinage en cinématique continue, du type comportant :
- un module alimenteur (MA) apte à recevoir dans un bac un stock de pièces d'usinage, et à les placer en position prédéterminée sur une roue alvéolée débitrice,
- un module de contrôle (MC) apte à définir une cinématique continue des pièces entre une roue alvéolée d'entrée, coopérant avec la roue alvéolée précédente, et sa roue alvéolée de sortie, au moins un barillet de contrôle étant prévu entre les roues alvéolées d'entrée et de sortie pour permettre au moins une opération de mesure, et
- des moyens logiques de commande (500) aptes à superviser et coordonner l'action des modules consécutifs compte-tenu de la cinématique continue des pièces, caractérisée par le fait que les moyens logiques de commande (500, 600) sont agencés pour :
a) dans une phase d'étalonnage, admettre des lacunes (511) dans la cinématique continue, en amont du module de contrôle, pour permettre l'insertion d'au moins un étalon minimal et un étalon maximal dans deux desdites lacunes, acquérir (600) les mesures maximale et minimale relatives à ces étalons pour définir des valeurs de rejet, lesdits étalons étant ensuite enlevés, et
b) par la suite, en production, commander (513) au niveau de la roue alvéolée de sortie l'éjection au rebut des pièces dont la mesure n'est pas comprise entre lesdites valeurs de rejet maximale et minimale.

2. Installation selon la revendication 1, caractérisée par le fait qu'elle comporte, entre le module alimenteur (MA) et le module de contrôle (MC), au moins un module de travail (MT), apte à définir une cinématique continue des pièces entre une roue alvéolée amont, coopérant avec la roue alvéolée débitrice, et une roue alvéolée aval, au moins un barillet de travail étant prévu entre les roues alvéolées amont et aval, et ce barillet de travail étant apte à effectuer au moins une opération d'usinage sur les pièces tandis qu'elles transitent par lui.

3. Installation selon l'une des revendications 1 et 2, caractérisée par le fait que chaque poste du barillet de contrôle (MC12) comporte au moins un intermédiaire de mesure tel qu'une cible (1225) liée en position à une dimension à mesurer, tandis que lesdits intermédiaires passent lors du mouvement du barillet en relation opérationnelle avec au moins un capteur (1300) tel qu'une sonde à courant de Foucault, par le fait que le module de contrôle comporte un dispositif de recyclage à roues alvéolées (MC15 à MC17) apte à renvoyer sur commande les pièces de la roue alvéolée de sortie (MC14) à la roue alvéolée d'entrée (MC11). par le fait que le nombre de pas du dispositif de recyclage (MC15 à MC17) et le nombre de postes du barillet de travail (MC12) sont premiers entre eux, et par le fait que les moyens logiques de commande (500, 600) sont agencés pour :
a) en phase d'étalonnage, admettre (511) un nombre de lacunes supérieur au produit de ces deux nombres, les deux étalons étant insérés dans deux lacunes consécutives, acquérir (600) les mesures maximale et minimale relatives aux deux étalons pour définir des valeurs de rejet pour chaque poste du barillet de contrôle, chaque étalon changeant de poste après être passé par la boucle de recyclage, les étalons étant finalement enlevés, e
b) par la suite, en phase production, commander (513) au niveau de la roue alvéolée de sortie l'éjection au rebut des pièces dont la mesure n'est pas comprise entre lesdites valeurs de rejet maximale et minimale correspondant au poste de contrôle par lequel est passée chaque pièce.

4. Installation selon l'une des revendications 1 à 3, caractérisée par le fait qu'est insérée une pluralité de paires d'étalons, respectivement maximal et minimal dans chaque paire.

5. Installation selon l'une des revendications 1 à 4, caractérisée par le fait que le module de contrôle comprend des moyens (MC110) permettant l'introduction sur commande de pièces dans sa roue alvéolée d'entrée (MC11), ainsi que des moyens (MC141, MC142) permettant le rejet sur commande de pièces de la roue alvéolée de sortie (MC14).

6. Installation selon l'une des revendications 1 à 5, caractérisée par le fait qu'elle comporte un pupitre (950) de commande et d'étalonnage, et que les moyens logiques de commande (900) sont agencés pour permettre, pour chaque poste, chaque capteur et chaque type de mesure, l'affichage de la valeur mesurée en unités internes arbitraires, ainsi qu'en millimètres, compte-tenu de l'étalonnage.

7. Installation selon l'une des revendications 1 à 6, caractérisée par le fait que le barillet de contrôle (MC12) possède une cible fixe embarquée, ce qui permet de prendre en compte la réponse des moyens électroniques de mesure et les dérives mécaniques.

8. Installation selon l'une des revendications 1 à 7, caractérisée par le fait que les moyens logiques de commande (500, 600) comprennent un dispositif logique de base (600) apte aux fonctions d'acquisition des mesures, d'étalonnage et de correction des mesures en fonction de l'étalonnage, en interaction avec le module de contrôle (MC), ainsi qu'un dispositif logique d'exploitation (500), en interaction avec les modules d'alimentation (MA), de travail (MT), et de contrôle (MC), pour surveiller l'ensemble de l'installation.

9. Installation selon la revendication 8, caractérisée par le fait que le dispositif logique de base (600) est également apte à mettre à jour des coefficients de conversion des mesures en valeurs numériques, ainsi qu'à déterminer la dérive des opérations d'usinage.

10. Installation selon l'une des revendications 8 et 9, caractérisée par le fait que le dispositif logique de base comporte une mémoire sauvegardée (905), permettant la conservation des données d'étalonnage.

11. Installation selon l'une des revendications 8 à 10, caractérisée par le fait que le dispositif logique de premier niveau comporte une unité logique (511 à 513) pour chacun des modules, et que l'unité logique (513) associée au module de contrôle (MC) est connectée au dispositif logique de base (600), tout en étant agencée pour commander l'éjection au rebut des pièces dont la mesure n'est pas comprise entre lesdites valeurs de rejet maximale et minimale.

12. Installation selon la revendication 11, caractérisée par le fait que le dispositif logique d'exploitation (500) comporte une unité logique de second niveau (520), interconnectée aux unités logiques de premier niveau (511 à 513), ainsi qu'à un pupitre de commande générale (521).

## Claims

1. Machining installation with continuous kinematics of the type comprising :
- a feed module (MA) adapted to receive in a container a stock of workpieces and to place them in a predetermined position on a cellular delivery wheel,
- a control module (MC) adapted to define continuous kinematics of the workpieces between a cellular inlet wheel, cooperating with the aforesaid cellular wheel, and its cellular outlet wheel, at least one control drum being provided between the cellular inlet and outlet wheels in order to permit at least one measuring operation, and
- logic control means (500) adapted to supervise and coordinate the action of the consecutive modules, with due regard for the continuous kinematics of the workpieces, characterised by the fact that the logic control means (500, 600) are arranged for:
a) in a calibration phase, allowing gaps (511) in the continuous kinematics, upstream of the control module, to permit the insertion of at least one minimum gauge and one maximum gauge in two of the said gaps, acquiring (600) the maximum and minimum measurements relating to these gauges in order to define rejectiot values, these gauges then being removed, and
b) thereupon, during production, controlling (513) at the cellular outlet wheel the ejection as rejects of workpieces whose measurements are not within these maximum and minimum rejection values.

2. Installation accordin to Claim 1, characterised by the fact that it comprises, between the feed module (MA) and the control module (MC), at least one work module (MT) adapted to define continuous kinematics of the workpieces between an upstream cellular wheel cooperating with the cellular delivery wheel and a downstream cellular wheel, at least one work drum being provided between the upstream and downstream cellular wheels, this work drum being adapted to effect at least one machining operation on the workpieces while they are passing through it.

3. Installation according to one of Claims 1 and 2, characterised by the fact that each station of the control drum (MC12) has at least one measuring intermediary, such as a target (1225) connected in position to a dimension which is to be measured, these intermediaries passing, on the movement of the drum, into an operating relationship with at least one pickup (1300), such as an eddy current probe, by the fact that the control module is provided with a recycling device comprising cellular wheels (MC15 to MC17) and adapted on command to return the workpieces from the cellular output wheel (MC14) to the cellular input wheel (MC11), by the fact that the number of steps of the recycling device (MC15 to MC17) and the number of stations of the work drum (MC12) are prime to one another, and by the fact that the logic control means (500, 600) are arranged for:
a) in a calibration phase, allowing (511) a number of gaps greater than the product of these two numbers, the two gauges being inserted into two consecutive gaps, acquiring (600) the maximum and minimum measurements relating to the two gauges in order to define rejection values for each station of the control drum, each gauge changing station after having passed through the recycling loop, the gauges finally being removed, and
b) thereupon, in the production phase, controlling (513) at the cellular outlet wheel the ejection as rejects of workpieces whose measurements are not within these maximum and minimum rejection values corresponding to the control station through which each workpiece has passed.

4. Installation according to one of Claims 1 to 3, characterised by the fact that a plurality of pairs of gauges are inserted, each pair comprising a maximum and a minimum gauge.

5. Installation according to one of Claims 1 to 4, characterised by the fact that the control module comprises means (MC110) permitting the introduction on command of workpieces into its cellular inlet wheel (MC11) and also means (MC141, MC142) permitting the rejection on command of workpieces from the cellular outlet wheel (MC14).

6. Installation according to one of Claims 1 to 5, characterised by the fact that it contains a control and calibration console (950), and that the logic control means (900) are arranged to permit, for each station, each pickup and each type of measurement, the display of the value measured in arbitrary internal units taking the calibration into account.

7. Installation according to one of Claims 1 to 6, characterised by the fact that the control drum (MC12) has a fixed embarked target, thus making it possible to take into account the response of the electronic measuring means and the mechanical drifts.

8. Installation according to one of Claims 1 to 7, characterised by the fact that the logic control means (500, 600) comprise a base logic device (600) suitable for the functions of acquisition of measurements, calibration and correction of measurements in dependence on the calibration, in interaction with the control module (MC), and also and operating logic device (500) in interaction with the feed module (MA), work module (MT), and control module (MC), for supervising the entire installation.

9. Installation according to Claim 8, characterised by the fact that the base logic device (600) is also adapted to update the coefficients for the conversion of the measurements into digital values, and also to determine the drift of the machining operations.

10. Installation according to one of Claims 8 and 9, characterised by the fact that the base logic device has a backup memory (905) permitting the saving of calibration data.

11. Installation according to one of Claims 8 to 10, characterised by the fact that the first level logic device comprises a logic unit (511 to 513) for each of the modules, and that the logic unit (513) associated with the control module (MC) is connected to the base logic device (600) and is arranged to control the ejection as rejects of workpieces whose measurements are not within the aforesaid maximum and minimum rejection values.

12. Installation according to Claim 11, characterised by the fact that the operating logic device (500) comprises a second level logic unit (520) which is interconnected with the first level logic units (511 to 513) and also with a general control console (521).

## Patentansprüche

1. Bearbeitungsvorrichtung bei kontinuierlichem Bewegungsablauf, mit einem Beschickungsmodul (MA), das für die Aufnahme eines Vorrats an zu bearbeitenden Werkstücken und für deren Anordnung an einer vorher bestimmten Position an einem aus Zellen bestehenden Abzugs- bzw. Ablieferrad geeignet ist; mit einem Steuermodul (MC), das für die Definition eines kontinuierlichen Bewegungsablaufs der Werkstücke zwischen einem mit dem vorgenannten Zellenrad kooperierenden Eingangszellenrad und dessen Ausgangszellenrad geeignet ist, wobei wenigstens eine Steuertrommel zwischen dem Eingangszellenrad und dem Ausgangszellenrad vorgesehen ist, die wenigstens einen Meßvorgang erlaubt; und mit logischen Befehlselementen (500), die für die Überwachung und Koordination des Betriebs der Konsekutivmodule geeignet sind, und zwar unter Berücksichtigung des kontinuierlichen Bewegungsablaufs der Werkstücke, dadurch gekennzeichnet, daß die logischen Befehlselemente (500, 600) derart ausgelegt sind, daß sie (a) während einer Eichphase Lücken bzw. Leerstellen (511) in dem kontinuierlichen Bewegungsablauf oberhalb des Steuermoduls zulassen, so daß wenigstens ein minimales Eich- bzw. Richtmaß und ein maximales Eich- bzw. Richtmaß in zwei der genannten Lücken bzw. Leerstellen eingesetzt werden kann, daß die Maximal- und Minimalmaße in bezug auf die Eich- bzw. Richtmaße erfaßt werden (600), nämlich zur Definition der Auswurfwerte, wobei die Eich- bzw. Richtmaße aschliessend entfernt werden, und daß (b) bei der anschließenden Produktion auf der Ebene des Ausgangszellenrads der-Befehl zum Auswurf der auszusonderenden Werkstücke erteilt wird (513), deren Maß nicht zwischen dem maximalen und minimalen Auswurf- bzw. Aussonderungswert enthalten ist.

2. Vorrichtung nach Anspruch 1, dadurch gekennzeichnet, daß zwischen dem Beschickungsmodul (MA) und dem Steuermodul (MC) wenigstens ein Arbeitsmodul (MT) vorgesehen ist, das für die Definition eines kontinuierlichen Bewegungsablaufs der Werkstücke zwischen einem mit dem aus Zellen bestehenden Abzugs- bzw. Ablieferrad kooperierenden oberen Zellenrad und einem unteren Zellenrad geeignet ist, wobei zwischen dem oberen und unteren Zellenrad wenigstens eine Arbeitstrommel vorgesehen ist, die für die Durchführung wenigstens eines Bearbeitungsvorgangs an den Werkstücken geeignet ist, während diese sich über die Trommel hinwegbewegen.

3. Vorrichtung nach Anspruch 1 und 2, dadurch gekennzeichnet, daß jeder Posten der Steuertrommel (MC12) wenigstens ein Zwischenmeßelement in Form eines Ziels bzw. einer Ziel scheibe (1225) aufweist, dessen Position auf eine zu messende Dimension festgelegt ist, während die genannten Zwischenelemente bei der Bewegung der Trommel in betrieblicher Relation mit wenigstens einem Meßfühler (1300), zum Beispiel einer Foucault-Sonde, passieren, daß das Steuermodul eine Rückführungseinrichtung in Form von Zellenrädem (MC15 bis MC17) aufweist, die die Werkstücke des Ausgangszellenrads (MC14) auf Befehl zu dem Eingangszellenrad (MC11) zurückführen, daß die Schrittzahl der Rückführungseinrichtung (MC15 bis MC17) und die Postenzahl der Arbeitstrommel (MC12) untereinander Primzahlen sind und daß die logischen Befehlselemente (500, 600) derart ausgelegt sind, daß sie (a) in der Eichphase eine Anzahl von Lücken bzw. Leerstellen zulassen (511), die größer ist als das Produkt der beiden Zahlen, wobei die beiden Eich- bzw. Richtmaße in zwei aufeinanderfolgende Lücken eingesetzt werden, daß die Maximal- und Minimalmaße in bezug auf die beiden Eich- bzw. Richtmaße erfaßt bzw. festgestellt werden (600), nämlich zur Definition der Ausschuß- bzw. Aussonderungswerte für jeden Posten der Steuertrommel, wobei jedes Eich- bzw. Richtmaß nach Passieren der Rückführungsschleife den Posten wechselt und wobei die Eichmaße schließlich entfernt werden, und daß (b) in der anschließenden Produktionsphase auf Ebene des Ausgangszellenrads der Befehl (513) zur Aussonderung der Werkstücke erteilt wird, deren Maß nicht zwischen den genannten maximalen und minimalen Aussonderungswerten enthalten ist, und zwar entsprechend dem Steuerposten, den jedes Werkstück passiert hat.

4. Vorrichtung nach einem der Ansprüche 1 bis 3, dadurch gekennzeichnet, daß eine Vielzahl von Eichmaß- bzw. Richtmaßpaaren eingesetzt ist, und zwar jeweils ein maximales und minimales Eichmaß pro Paar.

5. Vorrichtung nach einem der Ansprüche 1 bis 4, dadurch gekennzeichnet, daß das Steuermodul eine Einrichtung (MC110) aufweist, die auf Befehl die Einführung von Werkstücken in dessen Eingangszellenrad (MC11) erlaubt, sowie eine Einrichtung (MC141, MC142), die auf Befehl die Aussonderung von Werkstücken aus dem Ausgangszellenrad (MC14) erlaubt.

6. Vorrichtung nach einem der Ansprüche 1 bis 5, dadurch gekennzeichnet, daß ein Steuer- und Eichpult (950) vorgesehen ist und daß die logischen Befehlselemente (900) derart ausgelegt sind, daß der Meßwert für jeden Posten, jeden Meßfühler und jede Meßart in beliebigen internen Einheiten sowie in Millimetern angezeigt werden kann, und zwar unter Berücksichtigung der Eichung.

7. Vorrichtung nach einem der Ansprüche 1 bis 6, dadurch gekennzeichnet, daß die Steuertrommel (M12) eine verladene, feste Zielscheibe aufweist, wodurch das Ansprechen der elektronischen Meßeinrichtungen und der mechanischen Abweichungen in Betracht gezogen bzw. berücksichtigt werden können.

8. Vorrichtung nach einem der Ansprüche 1 bis 7, dadurch gekennzeichnet, daß die logischen Befehlselemente (500, 600) eine logische Basiseinrichtung (600) aufweisen, die für die Funktionen der Erfassung der Maße, der Eichung der Maße und der Korrektur der Maße in Abhängigkeit der Eichung ausgelegt ist, und zwar in Wechselbeziehung mit dem Steuermodul (MC), sowie eine logische Betriebseinrichtung (500), die in Wechselbeziehung mit dem Beschickungsmodul (MA), dem Arbeitsmodul (MT) und dem Steuermodul (MC) steht und zur Überwachung der gesamten Vorrichtung dient.

9. Vorrichtung nach Anspruch 8, daß die logische Basiseinrichtung (600) auch für die Aktualisierung der Koeffizienten für die Umwandlung der Maße in numerische Werte sowie für die Bestimmung der Abweichung der Bearbeitungsvorgänge geeignet ist.

10. Vorrichtung nach einem der Ansprüche 8 und 9, dadurch gekennzeichnet, daß die logische Basiseinrichtung einen geschützten Speicher (905) aufweist, der die Konservierung der Eichdaten ermöglicht.

11. Vorrichtung nach einem der Ansprüche 8 bis 10, dadurch gekennzeichnet, daß die logische Einrichtung der ersten Stufe eine logische Einheit (511 bis 513) für jedes der Module aufweist und daß die dem Steuermodul (MC) zugeordnete logische Einheit (513) mit der logischen Basiseinrichtung (600) verbunden und derart ausgelegt ist, daß der Befehl zur Aussonderung der Werkstücke erteilt werden kann, deren Maß nicht zwischen den genannten maximalen und minimalen Aussonderungswerten enthalten ist.

12. Vorrichtung nach Anspruch 11, daß die logische Betriebseinrichtung (500) eine logische Einheit der zweiten Stufe (520) aufweist, die mit den logischen Einheiten der ersten Stufe (511 bis 513) verbunden bzw. zusammengeschaltet ist, sowie ein generelles Steuerpult (521).
